# EUROPÄISCHE PATENTSCHRIFT

(11) **EP 2 513 465 B1**
(45) Veröffentlichungstag und Bekanntmachung des Hinweises auf die Patenterteilung: **30.07.2014**
(21) Anmeldenummer: 10798045.0
(22) Anmeldetag: 15.12.2010
(51) Int. Cl.: F02M 35/024, F02M 35/108, F02M 35/10, F02M 35/16

(54) **ANSAUGVORRICHTUNG EINER BRENNKRAFTMASCHINE**
INTAKE DEVICE OF AN INTERNAL COMBUSTION ENGINE
DISPOSITIF D'ADMISSION D'AIR POUR MOTEUR À COMBUSTION INTERNE

(30) Priorität: 15.12.2009 DE 102009058161
(43) Veröffentlichungstag der Anmeldung: 24.10.2012
(73) Patentinhaber: Mann + Hummel GmbH, 71638 Ludwigsburg (DE)
(72) Erfinder: METZGER, Michael, 71334 Waiblingen (DE); COLLETTO, Calogero, 70794 Filderstadt (DE)
(86) Internationale Anmeldenummer: PCT/EP2010/069752
(87) Internationale Veröffentlichungsnummer: WO 2011/083001

(56) Entgegenhaltungen:
- EP-A1- 0 624 726
- EP-A1- 0 789 141
- WO-A1-97/14885
- DE-A1- 19 950 703
- US-A- 5 195 484
- US-A1- 2006 168 920

## Beschreibung

### Technisches Gebiet

Die Erfindung betrifft eine Ansaugvorrichtung einer Brennkraftmaschine insbesondere eines Kraftfahrzeugs mit einer Primäransaugleitung und einer Sekundäransaugleitung zum Ansaugen von Verbrennungsluft.

### Stand der Technik

Der US 2006/0168920 A1 ist ein konventioneller Luftfilter zu entnehmen mit Primäreinlass und einem zusätzlichen Sekundäreinlass am Gehäuseboden, wobei ein Stutzen innerhalb des Luftfiltergehäuses angeordnet ist und sich zwischen dem Gehäuseboden und dem unteren Rand des Filterelement erstreckt.

Die US 5 195 484 A zeigt ein Lufteinlasssystem mit einer primären Einlassleitung, in die ein Sekundäreinlass stromabwärts der Einlassöffnung der primären Einlassleitung mündet, wobei bei einem Verschluss der primären Einlassleitung durch Wasser die Sekundärluftleitung den Motor mit Luft versorgt.

Aus der DE 10 2006 016 433 A1 ist eine Ansaugvorrichtung für eine Brennkraftmaschine eines Kraftfahrzeugs mit einer Primäransaugleitung und einer Sekundäransaugleitung bekannt- Eine Ansaugstelle der Primäransaugleitung zum Ansaugen von Außenluft befindet sich an der Außenseite des Kraftfahrzeugs. Eine Ansaugstelle der Sekundäransaugleitung ist im Motorraum angeordnet. Zwischen der Primäransaugleitung und der Sekundäransaugleitung ist ein Umschaltventil vorgesehen- Um einen Wassereintritt über die Primäransaugleitung zu vermeiden, ist das Umschaltventil bei einem Geländebetrieb betätigt. Es wird also entweder die Primäransaugleitung oder die Sekundäransaugleitung geöffnet, um Verbrennungsluft anzusaugen. Insbesondere im Winterbetrieb oder in kalten Regionen kann es vorkommen, dass auch außerhalb des Geländebetriebs beim normalen Straßenbetrieb des Kraftfahrzeugs ein Verschluss der Primäransaugleitung insbesondere durch Schnee oder Vereisung erfolgt. Dies kann mit der bekannten Ansaugvorrichtung nicht erkannt werden. Der Brennkraftmaschine wird dann über die Primäransaugleitung nicht mehr genügend Verbrennungsluft zugeführt, um den Betrieb der Brennkraftmaschine zu gewährleisten - der Motor "stirbt ab".

Der Erfindung liegt die Aufgabe zugrunde, eine Ansaugvorrichtung der eingangs genannten Art so auszugestalten, dass der Betrieb der Brennkraftmaschine einfach und zuverlässig auch bei einem Verschluss der Primäransaugleitung gewährleistet ist

### Offenbarung der Erfindung

Diese Aufgabe wird erfindungsgemäß dadurch gelöst, dass die Primäransaugleitung in eine Primäreinlasskammer eines Luftfiltergehäuses mündet, die Sekundäransaugleitung in eine Sekundäreinlasskammer des Luftfiltergehäuses mündet und die Sekundäransaugleitung im Vergleich zur Primäransaugleitung in Form und/oder Größe so ausgestaltet ist, dass im Normalbetrieb der Brennkraftmaschine das Durchlassvermögen der Sekundäransaugleitung im Verhältnis zum Durchlassvermögen der Primäransaugleitung so gering ist, dass die über die Sekundäransaugleitung angesaugte Sekundärverbrennungsluft einen vernachlässigbaren Einfluss auf die Leistung der Brennkraftmaschine hat, und dass im Fall eines Verschlusses der Primäransaugleitung das Durchlassvermögen der Sekundäransaugleitung ausreicht, um die Brennkraftmaschine mit einem zum Betrieb notwendigen Mindest-Verbrennungsluftmassenstrom zu versorgen.

Erfindungsgemäß ist also die Sekundäransaugleitung so ausgestaltet, dass sie beim Verschluss der Primäransaugleitung, insbesondere bei Schneebewurf, als Bypassleitung zum Ansaugen von Sekundärverbrennungsluft genutzt wird, ohne dass ein separates Umschaltventil erforderlich ist. Der Verzicht auf ein Umschaltventil wirkt sich positiv auf die Kosten, den Verschleiß und die Zuverlässigkeit der Ansaugvorrichtung aus. Durch den Verzicht auf ein Umschaltventil kann auch der Ort für eine Sekundäransaugstelle der Sekundäransaugleitung im Wesentlichen frei gewählt werden. Bei der aus dem Stand der Technik bekannten Ansaugvorrichtung muss die Sekundäransaugstelle entweder direkt an ein Luftfiltergehäuse angeordnet sein oder es sind zusätzliche bauliche Maßnahmen erforderlich, insbesondere müssen zusätzliche Leitungen verlegt werden. Im Normalbetrieb sind sowohl die Primäransaugleitung als auch die Sekundäransaugleitung zur Ansaugen von Verbrennungsluft offen, so dass die Eigenschaften, insbesondere Temperatur und/oder Luftfeuchtigkeit, der der Brennkraftmaschine zugeführten Gesamtverbrennungsluft durch die Mischung der Primärverbrennungsluft aus der Primäransaugleitung und der Sekundärverbrennungsluft aus der Sekundäransaugleitung bestimmt werden. Aufgrund der unterschiedlichen Ausgestaltung der Primäransaugleitung und der Sekundäransaugleitung in Form und/oder Größe wird im Normalbetrieb der maßgebliche Anteil der Gesamtverbrennungsluft über die Primäransaugleitung angesaugt. Die Eigenschaften der der Brennkraftmaschine zugeführten Gesamtverbrennungsluft wird dann durch die Primärverbrennungsluft bestimmt. Der Einfluss des verhältnismäßig geringen Luftmassenstroms der Sekundärverbrennungsluft ist dabei vernachlässigbar klein. Die Primäransaugleitung ist so ausgestaltet, dass sie der Brennkraftmaschine Primärverbrennungsluft mit Eigenschaften zuführt, die für einen Verbrennungsprozess und somit die Leistungsentfaltung der Brennkraftmaschine optimal sind. Durch die Sekundäransaugleitung wird hingegen Sekundärverbrennungsluft mit Eigenschaften zugeführt, die für die Verbrennung zwar nicht optimal sein müssen, aber bei einem Verschluss der Primäransaugleitung für die Aufrechterhaltung des Betriebs der Brennkraftmaschine ausreichen Vorzugsweise münden die Primäransaugleitung und die Sekundäransaugleitung auf der Rohluftseite eines Filterelements in das Filtergehäuse. Mit dem Filterelement erfolgt die Filtrierung der angesaugten Verbrennungsluft. Dadurch, dass die Sekundäransaugleitung in eine Sekundäreinlasskammer des Luftfiltergehäuses mündet, werden die Eigenschaften der der Brennkraftmaschine zur Verfügung gestellten Gesamtverbrennungsluft im Normalbetrieb und auch im Fall des Verschlusses der Primäransaugleitung in Bezug auf die Verbrennung optimiert. Die Unterteilung des Rohluftbereichs in eine Primäreinlasskammer und eine Sekundäreinlasskammer verhindert, dass Schnee, Eis oder Schmutz in den Bereich der Sekundärluftansaugung gelangt und das Filterelement verblockt. Durch die aneinander angepassten Ausgestaltungen, der Sekundäransaugleitung im Vergleich zur Primäransaugleitung in Verbindung mit der Primäreinlasskammer und der Sekundäreinlasskammer kann außerdem über die Sekundäransaugleitung ein Unterdruck im Luftfiltergehäuse abgebaut werden, der beim Verschluss der Primäransaugleitung insbesondere durch Schnee, Eis und/oder Schmutz entstehen kann. So kann verhindert werden, dass der Schnee, das Eis oder der Schmutz aus der Primäransaugleitung in das Luftfiltergehäuse gesaugt wird und das Filterelement verschmutzt oder beschädigt wird.

Bei einer vorteilhaften Ausführungsform kann eine Sekundäransaugstelle der Sekundäransaugleitung vor äußeren Einflüssen, welche zum Verschluss des Sekundäransaugleitung führen können, insbesondere Schnee, Wasser und/oder Schmutz, geschützt angeordnet sein. Auf diese Weise ist zumindest ein Notbetrieb der Brennkraftmaschine weitestgehend unabhängig von äußeren Einflüssen. Die Sekundäransaugstelle kann insbesondere in einem Motorraum angeordnet sein, der ohnehin geschützt ist.

Vorteilhafterweise kann die Sekundäransaugstelle an einem Ort angeordnet sein, an dem die dort angesaugte Sekundärverbrennungsluft eine Temperatur größer als 0 °C, insbesondere etwa 80 °C, aufweist, die ausreicht, um eine Belastung der Sekundäransaugleitung mit Schnee und/ oder Eis zu verhindern. Insbesondere im Motorraum herrschen beim Betrieb der Brennkraftmaschine derartige Temperaturen.

Vorzugsweise kann die Form und/oder die Größe, insbesondere die Länge und/oder der Querschnitt, der Sekundäransaugleitung so vorgegeben sein, dass im Normalbetrieb ein Sekundärdruckverlust in der Sekundäransaugleitung im Vergleich zu einem Gesamtdruckverlusf in der Ansaugvorrichtung so groß ist, dass ein Ansaugen von Sekundärverbrennungsluft über die Sekundäransaugleitung nahezu verhindert wird. Die Druckverluste können einfach ermittelt werden und zur Vorgabe der Form und/oder der Größe der Sekundäransaugleitung herangezogen werden.

### Kurze Beschreibung der Zeichnungen

Weitere Vorteile, Merkmale und Einzelheiten der Erfindung ergeben sich aus der nachfolgenden Beschreibung, in der ein Ausführungsbeispiel der Erfindung anhand der Zeichnung näher erläutert wird. Der Fachmann wird die in der Zeichnung, der Beschreibung und den Ansprüchen in Kombination offenbarten Merkmale zweckmäßigerweise auch einzeln betrachten und zu sinnvollen weiteren Kombinationen zusammenfassen. Es zeigen:
- Figur 1: schematisch eine Ansaugvorrichtung mit einem Luftfilter einer Brennkraftmaschine eines Kraftfahrzeugs mit einer Primäransaugleitung und einer Sekundäransaugleitung;
- Figur 2: schematisch in einem Diagramm einen Gesamtdruckverlust in der Ansaugvorrichtung aus Figur 1, einen Sekundärdruckverlust in der Sekundäransaugleitung und einen Sekundär-Luftmassenstrom durch die Sekundäransaugleitung in Abhängigkeit von einem Gesamt-Luftmassenstrom durch die Ansaugvorrichtung bei offener Primäransaugleitung;
- Figur 3: schematisch in einem Diagramm eine Temperaturänderung im Gesamt-Luftmassenstrom und den Sekundärdruckverlust in Abhängigkeit von dem Gesamt-Luftmassenstrom durch die Ansaugvorrichtung aus der Figur 1 bei offener Primäransaugleitung;
- Figur 4: schematisch in einem Diagramm den Gesamtdruckverlust in Abhängigkeit von dem Gesamt-Luftmassenstrom durch die Ansaugvorrichtung aus Figur 1 bei verschlossener Primäransaugleitung.

In den Figuren sind gleiche Elemente mit gleichen Bezugszeichen versehen.

### Ausführungsform(en) der Erfindung

In Figur 1 ist eine Ansaugvorrichtung 10 für Verbrennungsluft einer ansonsten nicht gezeigten Brennkraftmaschine eines Kraftfahrzeugs dargestellt. Die der Brennkraftmaschine zugeführte Verbrennungsluft wird im Folgenden der besseren Unterscheidung als Gesamtverbrennungsluft bezeichnet.

Die Ansaugvorrichtung 10 umfasst einen Luftfilter 12 mit einen Luftfiltergehäuse 14, in dem ein Filterelement 16 zur Filtrierung der Gesamtverbrennungsluft angeordnet ist. Das Filterelement 16 umfasst ein Filtermedium aus einem anisotropen, porösen Material.

Das Filterelement 16 trennt eine Primäreinlasskammer 18 auf der Rohluftseite des Filterelements 16 dicht von einer Auslasskammer 20 auf der Reinluftseite. Die Primäreinlasskammer 18 grenzt unmittelbar an das Filterelement 16 an.

Von der Auslasskammer 20 führt eine Reinluftleitung 22 zur Brennkraftmaschine.

Die Ansaugvorrichtung 10 umfasst eine Primäransaugleitung 24 zum Ansaugen von Primärverbrennungsluft und eine Sekundäransaugleitung 26 zum Ansaugen von Sekundärverbrennungsluft.

Eine Primäransaugstelle 28 der Primäransaugleitung 24 befindet sich außerhalb des Kraftfahrzeugs, so dass möglichst kühle Frischluft angesaugt werden kann Mit der frischen Primärverbrennungsluft wird eine optimale Leistungsentfaltung der Brennkraftmaschine erreicht. Die Primäransaugleitung 24 mündet direkt in die Primäreinlasskammer 18.

Eine Sekundäransaugstelle 30 der Sekundäransaugleitung 26 ist vor äußeren Einflüssen, welche zum Verschluss des Sekundäransaugleitung 26 führen können, insbesondere Schnee, Wasser und/oder Schmutz, geschützt im Motorraum angeordnet. Im Motorraum herrschen beim Betrieb der Brennkraftmaschine auch in kalten Regionen in der Regel Temperaturen größer als 0 °C. An der Sekundäransaugstelle 30 wird die Sekundärverbrennungsluft mit einer Temperatur von beispielsweise etwa 80 °C angesaugt. Die angesaugte Warmluft verhindert eine Belastung der Sekundäransaugleitung 26 mit Schnee und Eis.

Die Sekundäransaugleitung 26 mündet in eine Sekundäreinlasskammer 32 des Luftfiltergehäuses 14, die von der Primäreinlasskammer 18 getrennt ist. Die Sekundäreinlasskammer 32 grenzt auf der Rohseite des Filterelements 16 direkt an dieses an. Die warme Sekundärverbrennungsluft aus der Sekundäransaugleitung 26 gelangt zunächst in die Sekundäreinlasskammer 32. Sie wird von dort durch das Filterelement 16 gesaugt und filtriert und gelangt in die Auslasskammer 20, von wo aus sie über die Reinluftleitung 22 der Brennkraftmaschine zugeführt wird.

Die Sekundäransaugleitung 26 hat einen wesentlich kleineren Querschnitt als die Primäransaugleitung 24, so dass im Normalbetrieb der Brennkraftmaschine das Durchlassvermögen der Sekundäransaugleitung 26 im Verhältnis zum Durchlassvermögen der Primäransaugleitung 24 so gering ist, dass die über die Sekundäransaugleitung 26 angesaugte warme Sekundärverbrennungsluft einen vernachlässigbaren Einfluss auf die Leistungsentfaltung der Brennkraftmaschine hat. Weiter unten in Verbindung mit der Figur 3 wird näher erläutert, dass im Normalbetrieb die Erwänmung der der Brennkraftmaschine zugeführten Gesamtverbrennungsluft durch die Sekundärverbrennungsluft vernachlässigbar klein ist. Die Form und Größe der Sekundäransaugleitung 26 ist abhängig von den Betriebseigenschaften der Brennkraftmaschine, insbesondere deren Leistungscharakteristik und dem Bedarf an Gesamtverbrennungsluft, vorgegeben. Die Länge und der Querschnitt der Sekundäransaugleitung 26 sind dazu so aufeinander und auf das Durchlassvermögen der Primäransaugleitung 24 abgestimmt, dass im Normalbetrieb, wie in Figur 2 schematisch gezeigt, ein Sekundärdruckverlust dpsek in der Sekundäransaugleitung 26 im Vergleich zu einem Gesamtdruckverlust dptot in der Ansaugvorrichtung 10 so groß ist, dass eine Ansaugen von Verbrennungsluft über die Sekundäransaugleitung 26 nahezu verhindert wird.

Andererseits sind die Abmessungen der Sekundäransaugleitung 26 im Vergleich zur Primäransaugleitung 24 so gewählt, dass im Fall eines Verschlusses der Primäransaugleitung 24, beispielsweise bei Schneebefall, das Durchlassvermögen der Sekundäransaugleitung 26 ausreicht, um die Brennkraftmaschine mit einem zum Betrieb notwendigen Mindest-Verbrennungsluftmassenstrom zu versorgen. Dies wird weiter unten in Verbindung mit Figur 4 näher erläutert. Über die Sekundäransaugleitung 26 kann außerdem ein Unterdruck im Luftfütergehäuse 14 abgebaut werden, der beim Verschluss der Primäransaugleitung 24 insbesondere durch Schnee, Eis und/ oder Schmutz entstehen kann. So kann verhindert werden, dass der Schnee, das Eis und der Schmutz aus der Primäransaugleitung 24 in das Luftfiltergehäuse 14 gesaugt und das Filterelement 16 verschmutzt oder beschädigt wird.

Das Diagramm in Figur 2 zeigt beispielhaft bei offener Primäransaugleitung 24 den Gesamtdruckverlust dptot (mittlere Kurve) und den Sekundärdruckverlust dpsek (untere Kurve) in Abhängigkeit von einem Gesamt-Luftmassenstrom m*tot durch die Ansaugvorrichtung 10 in verschiedenen Teillastbereichen der Brennkraftmaschine. Die Druckverluste dptot und dpsek sind in der Figur 2 auf der linken vertikalen Ordinatenachse in Millibar (mbar) abgetragen. Der Gesamt-Luftmassenstrom m*tot, der bei der beispielhaft verwendeten Anordnung zwischen etwa 80 kg/h und 760 kg/h beträgt, ist auf der horizontal verlaufenden Abszissenachse in Kilogramm pro Stunde (kg/h) abgetragen. Die Druckverluste dptot und dpsek nehmen mit zunehmendem Gesamt-Luftmassenstrom m*tot jeweils progressiv zu. Der Gesamtdruckverlust dptot nimmt Werte zwischen etwas über 0 mbar und etwa 15 mbar an. Der Sekundärdruckverlust dpsek nimmt Werte zwischen etwas über 0 mbar und etwa 3 mbar an.

Des Weiteren ist in dem Diagramm aus Figur 2 die Abhängigkeit eines Sekundär-Luftmassenstroms m*sek durch die Sekundäransaugleitung 26 (obere Kurve) von dem Gesamt-Luftmassenstrom m*tot gezeigt. Der Sekundär-Luftmassenstrom m*sek ist in Figur 2 auf der rechten vertikalen Ordinatenachse in kg/h abgetragen. Der Sekundär-Luftmassenstrom m*sek nimmt mit zunehmendem Gesamt-Luftmassenstrom m*tot zu. Er nimmt Werte zwischen etwa 2,5 kg/h und etwa 25 kg/h ein. In Figur 2 ist dargestellt, dass beispielsweise bei einem Gesamt-Luftmassenstrom m*tot von etwa 760 kg/h ein Sekundär-Luftmassenstrom m*sek von lediglich etwa 25 kg/h durch die Sekundäransaugleitung 26 angesaugt wird. Der Anteil des Sekundär-Luftmassenstroms m*sek beträgt etwa ein Dreißigstel des Gesamt-Luftmassenstroms m*tot. Die Beimischung erwärmter Sekundärverbrennungsluft zu der Primärverbrennungsluft wird im Normalbetrieb also nahezu verhindert.

Das Diagramm aus der Figur 3 zeigt beispielhaft bei offener Primäransaugleitung 24 eine Temperaturänderung dT (obere Kurve) der Gesamtverbrennungsluft und den Sekundär-Luftmassenstrom m*sek (untere Kurve) in Abhängigkeit von dem Gesamt-Luftmassenstrom m*tot in den in Figur 2 gezeigten Teillastbereichen der Brennkraftmaschine. Die Temperaturänderung dT ist in Figur 3 auf der linken vertikalen Ordinatenachse in Kelvin (K) abgetragen. Der Sekundär-Luftmassenstrom m*sek ist auf der rechten vertikalen Ordinatenachse in kg/h abgetragen. Der Gesamt-Luftmassenstrom m*tot in kg/h ist auf der horizontal verlaufenden Abszissenachse abgetragen. In dem gezeigten Ausführungsbeispiel beträgt die Temperatur der Sekundärverbrennungsluft etwa 80 °C. Die Temperatur der Primärverbrennungsluft beträgt etwa 20 °C. Aus dem Diagramm ist ersichtlich, dass die Temperaturänderung dT Werte zwischen etwa 1,15 K und etwa 1,75 K annimmt. Unter anderen Rahmenbedingungen, beispielsweise wenn die Sekundärerbrennungsluft eine Temperatur von weniger als 80 °C hat, können auch Temperaturänderungen dT der Gesamtverbrennungsluft von weniger als 1,15 K erreicht werden.

Das Diagramm aus Figur 4 zeigt beispielhaft einen Gesamtdruckverlust dptot* in Abhängigkeit von dem Gesamt-Luftmassenstrom m*tot bei verschlossener Primäransaugleitung 24. Der Gesamtdruckverlust dptot* ist in der Figur 4 auf der linken vertikalen Ordinatenachse in mbar abgetragen. Der Gesamt-Luftmassenstrom m*tot ist auf der horizontal verlaufenden Abszissenachse in kg/h abgetragen. Der Gesamtdruckverlust dptot* nimmt mit zunehmendem Gesamt-Luftmassenstrom m*tot progressiv zu. Bei dem Gesamt-Luftmassenstrom m*tot von etwa 80 kg/h beträgt der Gesamtdruckverlust dptot* etwa 78,3 mbar. Es hat sich gezeigt, dass in der beschriebenen Ausführungsform ein Gesamtdruckverlust dptot* von bis zu 250 mbar realisiert werden kann, ohne dass die Brennkraftmaschine "abstirbt".

Bei allen oben beschriebenen Ausführungsbeispielen einer Ansaugvorrichtung 10 sind unter anderem folgende Modifikationen möglich:

Die Erfindung ist nicht beschränkt auf eine Ansaugvorrichtung 10 von Brennkraftmaschinen von Kraftfahrzeugen. Vielmehr kann sie auch bei andersartigen Brennkraftmaschinen, beispielsweise bei Industriemotoren, eingesetzt werden.

Statt in der Länge und im Querschnitt kann die Sekundäransaugleitung 26 zur Realisierung der erfindungsgemäßen Funktion auch in andersartiger Weise in Form und/oder in Größe unterschiedlich zur Primäransaugleitung 24 ausgestaltet sein.

Auf die Sekundäreinlasskammer 32 kann je nach Ausgestaltung der Sekundäransaugleitung 26 und/oder der Bauart der Brennkraftmaschine und/oder den Betriebsbedingungen auch verzichtet werden. Die Sekundäransaugleitung 26 kann dann in die Primäreinlasskammer 18 führen.

Das Filtermedium des Filterelements 16 kann statt aus einem anisotropen, porösen Material aus einem andersartigen zu filtrieren von Luft geeigneten Material sein.

Die Temperatur der Sekundärverbrennungsluft kann auch kleiner oder größer als 80 °C sein.

Die Primärverbrennungsluft kann auch deutlich wärmer oder kalter als 20 °C sein.

Der Anteil des Sekundär-Luftmassenstroms m*sek bei offener Primäransaugleitung 24 kann auch mehr oder weniger als ein Dreißigstel des Gesamt-Luftmassenstroms m*tot betragen.

Der Gesamt-Luftmassenstrom m*tot kann auch weniger als 80 kg/h oder mehr als 760 kg/h betragen.

Die Werte für den Gesamtdruckverlust dptot, den Sekundärdruckverlust dpsek und den Sekundär-Luftmassenstrom m*sek können beispielsweise abhängig von der Art der Brennkraftmaschine und/oder den Umgebungsbedingungen und/ oder der Ausgestaltung der Ansaugvorrichtung 10 auch größer oder kleiner sein.

## Patentansprüche

1. Ansaugvorrichtung (10) einer Brennkraftmaschine insbesondere eines Kraftfahrzeugs mit einer Primäransaugleitung (24) und einer Sekundäransaugleitung (26) zum Ansaugen von Verbrennungsluft, wobei die Primäransaugleitung (24) in eine Primäreinlasskammer (18) eines Luftfiltergehäuses (14) mündet, die Sekundäransaugleitung (26) in eine Sekundäreinlasskammer (32) des Luftfiltergehäuses (14) mündet und die Sekundäransaugleitung (26) im Vergleich zur Primäransaugleitung (24) in Form und/oder Größe so ausgestaltet ist, dass im Normalbetrieb der Brennkraftmaschine das Durchlassvermögen der Sekundäransaugleitung (26) im Verhältnis zum Durchlassvermögen der Primäransaugleitung (24) so gering ist, dass die über die Sekundäransaugleitung (26) angesaugte Sekundärverbrennungsluft einen vernachlässigbaren Einfluss auf die Leistung der Brennkraftmaschine hat, und dass im Fall eines Verschlusses der Primäransaugleitung (24) das Durchlassvermögen der Sekundäransaugleitung (26) ausreicht, um die Brennkraftmaschine mit einem zum Betrieb notwendigen Mindest-Verbrennungsluftmassenstrom zu versorgen.

2. Ansaugvorrichtung nach Anspruch 1, **dadurch gekennzeichnet, dass** eine Sekundäransaugstelle (30) der Sekundäransaugleitung (26) vor äußeren Einflüssen, welche zum Verschluss des Sekundäransaugleitung (26) führen können, insbesondere Schnee, Wasser und/oder Schmutz, geschützt angeordnet ist.

3. Ansaugvorrichtung nach Anspruch 2, **dadurch gekennzeichnet, dass** die Sekundäransaugstelle (30) an einem Ort angeordnet ist, an dem die dort angesaugte Sekundärverbrennungsluft eine Temperatur größer als 0 °C, insbesondere etwa 80 °C, aufweist, die ausreicht, um eine Belastung der Sekundäransaugleitung (26) mit Schnee und/oder Eis zu verhindern.

4. Ansaugvorrichtung nach einem der vorigen Ansprüche, **dadurch gekennzeichnet, dass** die Form und/oder die Größe, insbesondere die Länge und/oder der Querschnitt, der Sekundäransaugleitung (26) so vorgegeben ist, dass im Normalbetrieb ein Sekundärdruckverlust (dpsek) in der Sekundäransaugleitung (26) im Vergleich zu einem Gesamtdruckverlust (dptot) in der Ansaugvorrichtung (10) so groß ist, dass ein Ansaugen von Sekundärverbrennungsluft über die Sekundäransaugleitung (26) nahezu verhindert wird.

## Claims

1. Intake manifold (10) of an internal combustion engine in particular of a motor vehicle having a primary intake line (24) and a secondary intake line (26) for aspirating combustion air, the primary intake line (24) ending in a primary inlet chamber (18) of an air filter housing (14), the secondary intake line (26) ending in a secondary inlet chamber (32) of the air filter housing (14) and the secondary intake line (26) compared with the primary intake line (24) being designed in shape and/or size in such a way that in normal operation of the internal combustion engine the transmissivity of the secondary intake line (26) in relation to the transmissivity of the primary intake line (24) is so low that the secondary combustion air aspirated via the secondary intake line (26) has a negligible impact on the performance of the internal combustion engine, and that in the case of a clogging of the primary intake line (24) the transmissivity of the secondary intake line (26) is sufficient to supply the internal combustion engine with a minimum combustion air mass flow to ensure operation.

2. Intake manifold according to claim 1, **characterized in that** a secondary intake point (30) of the secondary intake line (26) is disposed such that it is protected against external influences which could lead to the clogging of the secondary intake line (26), in particular snow, water and/or dirt.

3. Intake manifold according to claim 2, **characterized in that** the secondary intake point (30) is disposed at a location where the secondary combustion air aspirated there features a temperature higher than 0 °C, in particular about 80 °C which is sufficient to prevent a clogging of the secondary intake line (26) with snow and/or ice.

4. Intake manifold according to one of the above claims, **characterized in that** the shape and/or size, in particular the length and/or the cross-section, of the secondary intake line (26) is predefined such that in normal operation a secondary pressure loss (dpsek) in the secondary intake line (26) compared with a total pressure loss (dptot) in the intake manifold (10) is so important that an aspiration of secondary combustion air via the secondary intake line (26) is nearly prevented.

## Revendications

1. Dispositif d'aspiration (10) d'un moteur à combustion interne, notamment d'un véhicule automobile, avec une conduite d'aspiration primaire (24) et une conduite d'aspiration secondaire (26) servant à aspirer de l'air de combustion, la conduite d'aspiration primaire (24) débouchant dans une chambre d'admission primaire (18) d'un boîtier de filtre à air (14), la conduite d'aspiration secondaire (26) débouchant dans une chambre d'admission secondaire (32) du boîtier de filtre à air (14) et la conduite d'aspiration secondaire (26) étant exécutée, en termes de forme et/ou de taille, en comparaison avec la conduite d'aspiration primaire (24), de sorte qu'en mode de fonctionnement normal du moteur à combustion interne, la transmissivité de la conduite d'aspiration secondaire (26) soit si faible, par rapport à la transmissivité de la conduite d'aspiration primaire (24), que l'air de combustion secondaire aspiré par la conduite d'aspiration secondaire (26) ait une influence négligeable sur la puissance du moteur à combustion interne et qu'en cas de bouchage de la conduite d'aspiration primaire (24), la capacité de passage de la conduite d'aspiration secondaire (26) suffise pour alimenter le moteur à combustion interne avec un débit massique minimal d'air de combustion nécessaire pour le fonctionnement.

2. Dispositif d'aspiration selon la revendication 1, **caractérisé en ce qu'**un point d'aspiration secondaire (30) de la conduite d'aspiration secondaire (26) est disposé de manière protégée contre les influences extérieures susceptibles de venir boucher la conduite d'aspiration secondaire (26) telles que la neige, l'eau et/ou les saletés.

3. Dispositif d'aspiration selon la revendication 2, **caractérisé en ce que** le point d'aspiration secondaire (30) est positionné à un endroit où l'air de combustion secondaire aspiré à cet endroit présente une température supérieure à 0 °C, notamment une température d'env. 80 °C, qui suffit pour éviter un bouchage de la conduite d'aspiration secondaire (26) dû à la neige et/ou à la glace.

4. Dispositif d'aspiration selon l'une des revendications précédentes, **caractérisé en ce que** la forme et/ou la taille, en particulier la longueur et/ou la section, de la conduite d'aspiration secondaire (26) sont prédéfinies de sorte qu'en mode de fonctionnement normal, une perte de pression secondaire (dpsek) dans la conduite d'aspiration secondaire (26) soit si importante, en comparaison avec une perte de pression totale (dptot) dans le dispositif d'aspiration (10), qu'il ne soit quasiment plus possible d'aspirer l'air de combustion secondaire par l'intermédiaire de la conduite d'aspiration secondaire (26).
